# EUROPÄISCHE PATENTSCHRIFT

(11) **EP 1 380 730 B1**
(45) Veröffentlichungstag und Bekanntmachung des Hinweises auf die Patenterteilung: **24.05.2006**
(21) Anmeldenummer: 03015086.6
(22) Anmeldetag: 03.07.2003
(51) Int. Cl.: F01N 1/08

(54) **Schalldämpfer**
Silencer
Silencieux

(30) Priorität: 04.07.2002 DE 10230044
(43) Veröffentlichungstag der Anmeldung: 14.01.2004
(73) Patentinhaber: 3W-Modellmotoren GmbH Weinhold & Wintrich, 63322 Rödermark (DE)
(72) Erfinder: Weinhold, Peter, 63526 Erlensee (DE); Wintrich, Peter, 63322 Rödermark (DE)
(74) Vertreter: Schieferdecker, Lutz

(56) Entgegenhaltungen:
- GB-A- 198 229

## Beschreibung

Die Erfindung betrifft einen Schalldämpfer für Verbrennungsmotoren mit einem von einem Strömungsmediums durchströmten, mindestens eine Gehäusekammer aufweisenden Gehäuse, in dem für Verwirbelung des Strömungsmediums dienende Umlenkelemente längs einer Gehäusehauptachse hintereinander sowie in Abstand voneinander ortsfest angeordnet sind. Ein derartiger Schalldämpfer ist aus GB 1 98, 229 bekannt.

Chraräkteristisch für diesen bekannten Schalldämpfer ist, dass er deckelartige Einsätze mit einigen, etwa radial gerichteten Schlitzen und einseitig die Schlitze begrenzenden, ausgeklinkten Randteilen aufweist. Hiermit soll ein Strömungsverlauf erzielt werden, der in einer Figur dieser Druckschrift dargestellt ist und kaum theoretischen Überlegungen gerecht wird. Aus diesem Grund tritt auch der gewünschte Schalldämm-Effekt nicht ein mit der Folge, dass es sich hier nur um einen papierenen Stand der Technik handelt.

Ferner ist aus der DE 197 56 468 C1 ein Wirbelstrom-Schalldämpfer mit einem Gehäuse und in dem Gehäuse angeordneten Dämmelementen bekannt. Es sind ortsfest angeordnete, lüfterradähnliche Scheiben vorgesehen, die eine Verwirbelung des in das Gehäuse strömenenden, gasförmigen Mediums bewirken. Mehrere lüfterradähnliche Scheiben sind in Strömungsrichtung hintereinander angeordnet, wobei femer zwischen zwei aufeinanderfolgenden Scheiben ortsfest angeordnete, scheibenartige Dämmsegmente aus einem Schalldämmwerkstoff mit freien Durchtrittsöffnungen vorgesehen sind.

Auch die Innenwand des Gehäuses ist mit einer Schicht aus schalldämmendem Werkstoff versehen.

Das letzte, in Strömungsrichtung angeordnete Dämmsegment ist als geschlossene Scheibe ausgebildet, die einen Außendurchmesser aufweist, der kleiner ist als der Innendurchmesser des Gehäuses.

Alle Dämmsegmente sind absolut eben und alle lüfterradähnlichen Scheiben weisen vier großflächige Flügelelemente auf, die schließlich alle gleichartig zur Hauptströmungsrichtung angewinkelt sind.

Vor allem handelt es sich bei den lüfterradähnlichen Scheiben um Elemente, die bezüglich Form und Gestalt an die typische Form eines Schiffspropellers erinnern.

Gegenüber diesem Stand der Technik liegt der Erfindung die Aufgabe zugrunde einen Schalldämpfer für Verbrennungsmotoren zu schaffen, der besonders einfach aufgebaut ist und einerseits aus einfach gestalteten Elementen besteht und andererseits besonders wirkungsvoll und variabel ist, so dass er auch leicht an unterschiedliche Betriebsbedingungen angepasst werden kann.

Zur Lösung dieser Aufgabe sieht die Erfindung mit den Merkmalen des kennzeichnenden Teiles von Patentanspruch 1 vor, dass die Umlenkelemente flügelradartig sind und wie ein Turbinenleitrad jeweils leitschaufelartig gestaltete Leitelemente und Schlitze aufweisen und dass die leitschaufelartigen Leitelemente von benachbarten Umlenkelementen zur Erzeugung einer die axiale Richtung der Strömung überlagernden Zirkulationsströmung zwischen den Umlenkelementen jeweils entgegengesetzt angestellt/angewinkelt sind.

Mit Hilfe der zitierten Merkmale wurde die der Erfindung zugrunde liegende Aufgabe erfolgreich gelöst, wobei es möglich ist, auf zusätzliches Schalldämm-Material zu Verzichten.

Auch lässt sich der Schalldämmgrad relativ leicht beeinflussen durch die Venvendung von mehr oder weniger Umlenkelementen bzw. Schalldämpferstufen.

Weitere Merkmale der Erfindung und besondere Ausgestaltungen gehen aus Unteransprüchen im Zusammenhang mit der Beschreibung und der Zeichnung hervor.

Die Erfindung wird nachstehend anhand von Ausführungsbeispielen, die in der Zeichnung dargestellt sind, näher beschrieben. Dabei zeigen jeweils schematisch:
- Fig. 1:: einen Schalldämpfer im Schnitt;
- Fig. 2:: eine andere Ansicht des Schalldämpfers gemäss Fig. 1 mit teilweise weggebrochenem Gehäuse und in vereinfachter Darstellung;
- Fig. 3:: eine perspektivische Darstellung in größerem Maßstab eines abgewandelten Schalldämpfers mit gestrichelt angedeutetem Gehäuse und mit fünf explosionsartig auseinandergezogen dargestellten, scheibenförmigen und Leitelemente aufweisenden Umlenkelementen;
- Fig. 4:: in nochmals größerem Maßstab eine der Fig. 3 entsprechende Darstellung mit sich in der Betriebsstellung befindenden Umlenkelementen mit fünf Stufen beziehungsweise Umlenkelementen und mit zum Teil unterschiedlichem, achsialem Abstand zueinander und
- Fig. 5:: zum Teil geschnitten einen gegenüber Fig. 1 geringfügig abgewandten Schalldämpfer mit einer alternativen Durchflußrichtung.

Ein Schalldämpfer 1 umfaßt ein Gehäuse 2, mit mindestens einem Gehäuseteil bzw. einer Gehäusekammer. Das Gehäuse 2 wird von einem als Gehäusekammer dienenden, topförmigen Kopfstück 3 mit einer vorderen Stirnwand 4 und von einem ebenfalls als Gehäusekammer dienenden, becherförmigen Gehäuseteil 5 gebildet. Das Gehäuse 2 weist ferner eine zylindrische Umfangswand 6 und an seinem einen Ende eine Stirnwand 7 auf.

Am Kopfstück 3 befindet sich gemäß den in den Fig. 1 und 2 dargestellten Ausführungsbeispielen ein Befestigungsrand 8 mit einem geringfügig größeren Durchmesser und mit in Umfangsrichtung verteilten Befestigungsbohrungen 9. Das Gehäuseteil 5 ist mit seinem offenen Ende unter den Befestigungsrand 8 des Kopfstücks 3 bis zur Anlage eingeschoben. In der Einbaulage sind das Kopfstück 3 und das Gehäuseteil 5 fest miteinander verbunden. Dazu sind Befestigungsmittel 10 vorgesehen, die sich durch die Befestigungsbohrungen 9 erstrecken. Als Befestigungsmittel 10 kommen Schraubbolzen oder auch Nieten in Betracht.

Durch die kopfseitige Stirnwand 4 und das Kopfstück 3 erstreckt sich gemäß Ausführungsbeispiel ein Tragrohr 11 mit kreisförmigem Querschnitt längs einer Gehäuseachse. Das Tragrohr 11 ragt mit seinem einen Ende durch die Stirnwand 4 nach außen und bildet dort einen Einlaßstutzen, während sein anderes, ebenfalls offenes Ende im Abstand vor der Stirnwand 7 (Fig. 1) innen im Gehäuse 2 endet.

Im Betriebszustand strömt das gasförmige Medium/Abgas durch das Tragrohr 11 in das Gehäuse 2 ein und tritt durch einen Auslaßstutzen/Ausströmstutzen 12 aus dem Gehäuse 2 aus. Dieser Ausströmstutzen 12 kann in radialer Anordnung am Kopfstück 3 befestigt und nach außen und zum Inneren des Gehäuses 2 hin offen sein.

Als Schalldämm-/beziehungsweise Verwirbelungselelemente sind gemäß den in den Fig. 1 und 2 sowie 5 dargestellten Ausführungsbeispielen vier flügelradartige Umlenkelemente 13, 14, 15 beziehungsweise 16 vorgesehen. Sie können gemäß Auführungsbeispiel jeweils mit einem buchsen- oder ring- förmigen Nabenteil 17 auf das Tragrohr 11 aufgeschoben sein. Sie sind drehfest beziehungsweise ortsfest auf dem Tragrohr 11 angeordnet, wobei dies durch eine form- oder reibungsschlüssige Verbindung zwischen den Nabenteilen 17 und dem Tragrohr 11 oder auch durch eine gesonderte Arretierung erreicht werden kann.

Jedes flügelradartige Umlenkelement 13 bis 16 bildet eine Schalldämpferstufe und weist mehrere flügel- beziehungsweise leitschaufelartige Leitlelemente 18 auf. Gemäß den in den Fig. 1 bis 5 dargestellten Ausführungsbeispielen sind die Umlenkelemente 13 bis 16' jeweils scheibenförmige sowie geschlitzte Körper 17' mit jeweils ca. 20 leitschaufelartigen Leitelementen 18. Zweckmäßigerweise sind die Umlenkelemente 13 beziehungsweise, die scheibenförmigen, geschlitzten Körper 17' mit ihren leitschaufelartigen Leitelementen jeweils einstückig. Im Gehäuse 2 erstrecken sie sich bis an die zylindrische Umfangswand 6.

Die Leitelemente 18 eines jeden Umlenkelementes 13 bis 16 sind unter einem einheitlichen Anstellwinkel α von zum Beispiel 15° (vorzugsweise zwischen ° und °) gegenüber den jeweils zugehörigen Radialebenen 19 geneigt beziehungsweise angewinkelt. Zweckmäßigerweise sind die Anstellwinkel α jeweils benachbarter Umlenkelemente positiv oder negativ angestellt, wie dies aus Fig. 2 hervorgeht. Eine ursprünglich im Wesentlichen axial gerichtete Strömung wird daher jeweils entsprechend abgelenkt.

Im Ausgangszustand sind die scheibenförmigen Körper 17' flache Blechringe und erhalten als Scheibenrohling schmale sowie sich radial und geradlinig von außen nach innen erstreckende Schlitze 18'. Die Leitelemente 18 sind wegen der Schlitze 18' und wegen der Kreisringform der scheibenförmigen Körper 17' jeweils kreisring-sektorförmig. Aufgrund der positiven und/oder negativen Anstellwinkel der Leitelemente befinden sich schlitzförmige Durchtrittsöffnungen in jedem Umlenkelement mit der Folge, daß das gasförmige Medium unabhängig von den jeweiligen Ablenkungen in Längrichtung des Gehäuses 2 durch die Umlenkelemente 13 bis 16 strömen kann.

Die Darstellungen in den Fig. zeigen, daß das Gehäuse 2 des Schalldämpfers 1 nicht vollständig mit Leitelemente 18 aufweisenden Umlenkelementen entsprechend den Elementen 13 bis 16 belegt sein muß. Obwohl die Umlenkelemente 13 bis 16, 16' zur Verwirbelung des Strömungsmediums längs der Gehäusehauptachse 19' hintereinander sowie im Abstand voneinander ortsfest angeordnet sind, weist das Gehäuse 2 vorzugsweise dennoch ein völlig unbelegtes Gehäusekammerteil 2' auf. Das Gehäusekammerteil 2' dient als Beruhigungsstrecke.

In den Fig. 1 und 2 ist ein vergleichsweise kurzes Tragrohr 11 (für vier Umlenkelemente) 13 bis 16 in Verbindung mit einem vergleichsweise langen Gehäuseteil 5 vorgesehen, das die zwei- oder gar dreifache Anzahl von Umlenkelementen aufnehmen könnte. Daher kann es zur Ausnutzung der sich aus der kompakten Bauweise ergebenden Möglichkeiten in Verbindung mit der Variation der Anzahl von Umlenkelementen sinnvoll sein, für das Kopfstück 3 verschiedene Gehäuseteile 2 und Tragrohre 11 mit abgestufter Länge vorzusehen, die dann in Abhängigkeit von dem jeweiligen Anwendungsfall zusammengebaut werden.

Ebenso können in Anpassung an die Verhältnisse des Einzelfalles zur Auswahl auch Umlenkelemente mit Leitelementen 18 vorgesehen werden, die hinsichtlich ihrer Anzahl, ihrer Form und ihres Anstellwinkels verschieden sind.

Während die Strömungsrichtung des gasförmigen Mediums bei dem in Fig. 1 als Ausführungsbeispiel dargestellten Schalldämpfer 1 von der außen liegenden Öffnung des Tragrohres 11 in das Innere des becherförmigen Gehäuseteiles 5 gerichtet ist und das Gas dann durch die Umlenkelemente der verschiedenen Stufen zum Ausströmstutzen 12 fließt, befindet sich bei dem in Fig. 5 dargestellten Ausführungsbeispiel ein Einlaßstutzen 20 am einen Ende 21 des becherförmigen Gehäuseteiles 5, während ein Auslaßstutzen 22 koaxial am anderen Ende 23 des becherförmigen Gehäuseteiles 5 - oder umgekehrt an seinem topfförmigen Kopfstück 3 - angeordnet ist. Ein rechtwinklig abzweigender Ausströmstutzen 12 wie bei dem in Fig. 1 dargestellten Ausführungsbeispiel ist daher nicht zwingend notwendig.

Auch die Funktion des zugleich als Einlaßstutzen dienenden Tragrohres 11 bei dem Ausführungsbeispiel gemäß Fig. 1 entfällt bei dem Schalldämpfer gemäß Fig. 5, denn dort dient ein zentrisch angeordneter Träger beziehungsweise ein Tragelement 24 ausschließlich zum Tragen und/oder Verbinden der aus Umlenkelementen 13 bis 16 bestehenden Schalldämpferstufen 25.

Gemäß den in den Fig. 1 und 5 dargestellten Ausführungsbeispielen sind jeweils vier oder fünf Schalldämpferstufen 25 vorgesehen. Entsprechend den jeweiligen Verhältnissen können aber auch mehr oder weniger Schalldämpferstufen 25 längs des zentralen Tragrohres 11/Tragelementes 24 angeordnet sein.

Sehr wesentlich ist, daß der erfindungsgemäße Schalldämpfer auch einen nur sehr geringen Strömungswiderstand im Vergleich zu herkömmlichen Schalldämpfern besitzt.

Grundsätzlich können die Umlenkelemente aus Metall bestehen und massive oder durchlässige Leitelemente beispielsweise in Form eines feinmaschigen Streckgitters aufweisen. Ferner kommen als Werkstoffe auch Kunststoffe oder Komposit-Werkstoffe in Betracht.

Die Umlenkelemente 13 bis 16' verhindern schließlich auch einen Rückstau im Schalldämper 1, was sich im Falle eines Verbrennungsmotors thermisch günstig auswirkt.

Auch durch die variable Anordnung und die variable Anzahl der Umlenkelemente in Verbindung mit variablen Anstellwinkeln in weitem Umfang von positiven und negativen Winkelgrößen lassen sich auch bestimmte Frequenzen herausfiltern oder gewollte Schwingungen erzeugen. Im Hinblick auf die wertvollen Dämpfungseigenschaften ist der Schalldämpfer vergleichsweise einfach und kompakt aufgebaut.

Ferner ist charakteristisch, daß die entfernt zur Gehäusehauptachse 19' angeordneten Enden der Leitelemente 18 stärker angewinkelt sind als ihre nahe bei der Gehäusehauptachse 19' befindlichen Enden beziehungsweise daß die Leitelemente 18 zumindest teilweise in sich verdreht sein können.

Die Erfindung ist nicht auf die in den Fig. konkret dargestellten Ausführungsbeispiele beschränkt, vielmehr sind mannigfache Abwandlungen möglich, ohne von dem grundsätzlichen Erfindungsgedanken abzuweichen.

Grundsätzlich Gleiches gilt auch für die Art der Verwendung des Schalldämpfers, die nicht auf bestimmte Verbrennungsmotoren beschränkt ist, sondern ganz allgemein als Schalldämpfer einsetzbar ist, wobei dies insbesondere auch zur Verwendung für Modellflugzeuge beziehungsweise für Motoren mit hohen Drehzahlen gilt.

Wie aus den Fig. hervorgeht weisen die flügelradartigen Umlenkelemente der Ausführungsbeispiele vorzugsweise herstellungsbedingt im Fußbereich der leitschaufelartigen Leitelemente 18 entgegengesetzte, kurze, in Umfangsrichtung gerichtete Schlitze 18" auf. Dadurch ist jedes Leitelement 18 nur noch über einen schmalen, in den Fig. nicht sichtbaren Steg mit dem Nabenteil 17 verbunden. Erreicht wird hierdurch, daß bei Bedarf jedem flügelartigen Leitelement 18 trotz des Anstellwinkels α eine vollkommen ebene, flächige Gestalt gegeben werden kann.

Aus Festigkeitsgründen können die Leitelemente 18 nach dem Einschlitzen in Umfangsrichtung im Fußbereich zusätzlich punktförmig am Nabenteil 17 beziehungsweise am Tragrohr 11/am Tragelement 24 angelötet werden.

## Patentansprüche

1. Schalldämpfer für Verbrennungsmotoren mit einem von einem Strömungsmedium durchströmten, mindestens eine Gehäusekammer (3, 5) aufweisenden Gehäuse (2), in dem sich Umlenkelemente (13 - 16) über den lichten Querschnitt erstrecken und in Strömungshauptrichtung längs einer Gehäuseachse (19') hintereinander sowie im Abstand voneinander zur jeweils entgegengesetzten Umlenkung des Strömungsmediums ortsfest angeordnet sind,
wobei als Umlenkelemente (13 -16) jeweils scheibenförmige, Schlitze (18') aufweisende Körper (17') mit die Schlitze (18') begrenzenden Leitelementen (18) vorgesehen sind, **dadurch gekennzeichnet**,
a) dass die Umlenkelemente (13-16) flügelradartig sind und
b) wie ein Turbinenleitrad jeweils leitschaufelartig gestaltete Leitelemente (18) und Schlitze (18') aufweisen und
c) dass die leitschaufelartigen Leitelemente (18) von benachbarten Umlenkelementen (13 - 16) zur Erzeugung von die axiale Richtung der Strömung überlagernden Zirkulationsströmung zwischen den Umlenkelementen (13 - 16) jeweils entgegengesetzt angestellt/angewinkelt sind.

2. Schalldämpfer nach Anspruch 1, **dadurch gekennzeichnet, dass** ein Teil der Gehäusekammer (5) als Beruhingungsstrecke vorgesehen ist.

3. Schalldämpfer nach Anspruch 1, **dadurch gekennzeichnet, daß** die scheibenförmigen Körper (17') jewells geradlinig geschlitzt sind.

4. Schalldämpfer nach Anspruch 1, **dadurch gekennzeichnet, daß** alle Leitelemente (18) eines scheibenförmigen Körpers (17') gleichgerichtet angewinkelt sind.

5. Schalldämpfer nach Anspruch 1, **dadurch gekennzeichnet, daß** die entfernt zur Gehäusehauptachse (19') angeordneten Enden der Leitelemente (18) stärker angewinkelt sind als Ihre nahe bei der Gehäusehauptachse (19') befindlichen Ende.

6. Schalldämpfer nach Anspruch 1, **dadurch gekennzeichnet, daß** die Leitelemente (18) zumindest teilweise in sich verdreht sind.

7. Schalldämpfer nach Anspruch 1, **dadurch gekennzeichnet, daß** der scheibenförmige Körper (17) als Rohling krelsringförmig ist,

8. Schalldämpfer nach Anspruch 1, **dadurch gekennzeichnet, daß** die Leitelemente (18) kreisring-sektorförmig sind.

9. Schalldämpfer nach Anspruch 1, **dadurch gekennzeichnet, daß** die Umlenkelemente (13 bis 16) mit ihren Leitelementen (18) zwischen Gehäusekammerteilen (2') und (3') ohne Umlenkelemente angeordnet sind.

10. Schalldämpfer nach Anspruch 1, **dadurch gekennzeichnet, daß** die Umlenkelemente (13 bis 16) jeweils eine Schalldämperstufe bilden.

11. Schalldämpfer nach Anspruch 1, **gekennzeichnet durch** die Anordnung von drei bis fünf oder mehr, jeweils eine Schalldämpferstufe bildenden Umlenkelementen (13 bis 16).

12. Schalldämpfer nach Anspruch 1, **dadurch gekennzeichnet, daß** jede Schalldämpferstufe/jedes Umlenkelement circa 10 bis 40, vorzugsweise etwa 20, in der Abwicklung jeweils kreisringsektorförmige Leitelemente (18) aufweist.

13. Schalldämpfer nach Anspruch 1, **dadurch gekennzeichnet, daß** die Umlenkelemente (13 bis 16) jeweils einstückig ein Nabenteil (17) und radial auswärts davon Schlitze (18') und die leitschaufelartigen Leitelemente (18) aufweisen.

14. Schalldämpfer nach Anspruch 1, **dadurch gekennzeichnet, daß** die Umlenklelemente (13 bis 16) jeweils auf einem das gasförmige Medium führenden Tragrohr (11) angeordnet sind,

15. Schalldämpfer nach Anspruch 1, **dadurch gekennzeichnet, daß** die Leitelemente (18) aufweisenden Umlenkelemente (13 bis 16) jeweils als scheibenförmige Körper (17') aus flachen Blechringen gefertigt sind und als Scheibenrohlinge schmale sowie sich radial und geradlinig von außen nach innen erstreckende Schlitze (18') aufweisen.

16. Schalldämpfer nach Anspruch 1, **dadurch gekennzeichnet, daß** die gegensinnig geneigten Anstellwinkel (von +α' bis *-*α) den gleichen absoluten Winkelwert aufweisen.

17. Schalldämpfer nach Anspruch 1, **dadurch gekennzeichnet, daß** die Umlenkelemente (13 bis 16) mit einem Nabenteil (17) auf einem zentral im Gehäuse (2) angeordneten Trageelement (11)/Träger (24) angeordnet sind.

18. Schalldämpfer nach Anspruch 1, **dadurch gekennzeichnet, daß** die axiale Länge des Gehäuses (2) und/oder eines Gehäuseteiles (3, 5) so bemessen ist, daß eine dem jeweiligen Einsatzfall angepaßte, unterschiedliche Anzahl von Umlenkelementen (13 bis 16) anbringbar ist.

19. Schalldämpfer nach Anspruch 1, **gekennzeichnet durch** seine Verwendung für den Verbrennungsmotor eines Modellflugzeuges.

## Claims

1. Silencer for internal combustion engines, with a housing (2), which is passed through by a flow medium, has at least one housing chamber (3, 5) and in which deflecting elements (13 - 16) extend over the clear cross section and, in the main direction of flow, are arranged one behind another along a housing axis (19') and at a distance from one another in a fixed position with respect to the respectively opposed deflection of the flow medium,
respective disc-shaped bodies (17') which have slots (18') and guiding elements (18) bounding the slots (18') being provided as the deflecting elements (13 - 16), **characterized**
a) in that the deflecting elements (13 - 16) are in the manner of impellers, and
b) like a turbine stator, in each case have guiding elements (18), configured in the manner of guide vanes, and slots (18'), and
c) in that the guiding elements (18), which are in the manner of guide vanes, of adjacent deflecting elements (13 - 16) are set/angled in an opposed manner in each case in order, between the deflecting elements (13 - 16), to produce a circulation flow superimposed on the axial direction of the flow.

2. Silencer according to Claim 1, **characterized in that** part of the housing chamber (5) is provided as a steadying zone.

3. Silencer according to Claim 1, **characterized in that** the disc-shaped bodies (17') are in each case slit rectilinearly.

4. Silencer according to Claim 1, **characterized in that** all of the guiding elements (18) of a disc-shaped body (17') are angled in the same direction.

5. Silencer according to Claim 1, **characterized in that** those ends of the guiding elements (18) which are arranged remotely with respect to the main axis (19') of the housing are angled more sharply than their ends which are situated close to the main axis (19') of the housing.

6. Silencer according to Claim 1, **characterized in that** the guiding elements (18) are at least partially twisted in themselves.

7. Silencer according to Claim 1, **characterized in that** the disc-shaped body (17') as a blank is in the shape of a circular ring.

8. Silencer according to Claim 1, **characterized in that** the guiding elements (18) are in the shape of a sector of a circular ring.

9. Silencer according to Claim 1, **characterized in that** the deflecting elements (13 to 16) are arranged with their guiding elements (18) between housing chamber parts (2') and (3') without deflecting elements.

10. Silencer according to Claim 1, **characterized in that** the deflecting elements (13 to 16) each form a silencer stage.

11. Silencer according to Claim 1, **characterized by** the arrangement of three to five or more deflecting elements (13 to 16), each forming a silencer stage.

12. Silencer according to Claim 1, **characterized in that** each silencer stage/each deflecting element has circa 10 to 40, preferably approximately 20, guiding elements (18), in each case in the shape of a sector of a circular ring in the layout.

13. Silencer according to Claim 1, **characterized in that** the deflecting elements (13 to 16) each integrally have a hub part (17) and, radially outwards therefrom, slots (18') and the guiding elements (18) in the manner of guide vanes.

14. Silencer according to Claim 1, **characterized in that** the deflecting elements (13 to 16) are in each case arranged on a support pipe (11) conducting the gaseous medium.

15. Silencer according to Claim 1, **characterized in that** the deflecting elements (13 to 16) having guiding elements (18) are in each case manufactured as disc-shaped bodies (17') composed of flat sheet-metal rings and, as disc blanks, have narrow slots (18') extending radially and rectilinearly from the outside to the inside.

16. Silencer according to Claim 1, **characterized in that** the angles of inclination which are inclined in opposite directions (from +α' to -α) have the same absolute angle value.

17. Silencer according to Claim 1, **characterized in that** the deflecting elements (13 to 16) are arranged with a hub part (17) on a supporting element (11)/support (24) arranged centrally in the housing (2).

18. Silencer according to Claim 1, **characterized in that** the axial length of the housing (2) and/or of a housing part (3, 5) is dimensioned in such a manner that a different number of deflecting elements (13 to 16) matched to the particular use situation can be fitted.

19. Silencer according to Claim 1, **characterized by** its use for the internal combustion engine of a model plane.

## Revendications

1. Silencieux pour des moteurs à combustion interne, comportant un boîtier (2) dans lequel passe un agent d'écoulement qui est muni d'au moins une chambre de boîtier (3, 5) et dans lequel des éléments déviateurs (13 à 16) s'étendent sur la section transversale intérieure et sont disposés les uns derrière les autres et à distance les uns des autres dans la principale direction d'écoulement le long d'un axe de boîtier (19') pour dévier chacun en sens contraire l'agent d'écoulement,
dans lequel il est prévu comme éléments déviateurs (13 à 16) des corps (17') en forme de disque, munis de fentes (18') et équipés d'éléments de guidage (18) qui délimitent les fentes (18'), **caractérisé en ce que**
a) les éléments déviateurs (13 à 16) se présentent comme des roues à palettes et
b) comportent, comme un distributeur annulaire de turbine, des éléments de guidage (18) et des fentes (18') chacun sous forme d'aube directrice et
c) que, sur des éléments déviateurs (13 à 16) voisins, chacun des éléments de guidage (18) sous forme d'aube directrice est disposé ou recourbé en sens contraire pour produire entre les éléments déviateurs (13 à 16) un écoulement de circulation qui se superpose à l'écoulement en direction axiale.

2. Silencieux selon la revendication 1, **caractérisé en ce qu'**une partie de la chambre de boîtier (5) sert de trajectoire de stabilisation.

3. Silencieux selon la revendication 1, **caractérisé en ce que** chacun des corps (17') en forme de disque a des fentes rectilignes.

4. Silencieux selon la revendication 1, **caractérisé en ce que** tous les éléments de guidage (18) d'un corps (17') en forme de disque sont recourbés dans le même sens.

5. Silencieux selon la revendication 1, **caractérisé en ce que** les extrémités des éléments de guidage (18), à savoir celles qui sont éloignées de l'axe principal de boîtier (19'), ont une courbure plus marquée que ses extrémités proches de l'axe principal de boîtier (19').

6. Silencieux selon la revendication 1, **caractérisé en ce que** les éléments de guidage (18) sont au moins en partie tordus.

7. Silencieux selon la revendication 1, **caractérisé en ce que** sous forme d'ébauche le corps (17') en forme de disque a une forme d'anneau de cercle.

8. Silencieux selon la revendication 1, **caractérisé en ce que** les éléments de guidage (18) ont une forme de secteur d'anneau de cercle.

9. Silencieux selon la revendication 1, **caractérisé en ce que** les éléments déviateurs (13 à 16) ainsi que leurs éléments de guidage (18) sont placés entre des parties de chambre de boîtier (2') et (3') sans éléments déviateurs.

10. Silencieux selon la revendication 1, **caractérisé en ce que** chacun des éléments déviateurs (13 à 16) forme un étage d'insonorisation.

11. Silencieux selon la revendication 1, **caractérisé par** la disposition d'éléments déviateurs (13 à 16), au nombre de trois à cinq ou plus, dont chacun forme un étage d'insonorisation.

12. Silencieux selon la revendication 1, **caractérisé en ce que** chaque étage d'insonorisation ou chaque élément déviateur comporte entre environ 10 à 40, de préférence environ 20, éléments de guidage (18) dont chacun se développe en secteur d'anneau de cercle.

13. Silencieux selon la revendication 1, **caractérisé en ce que** chacun des éléments déviateurs (13 à 16) comporte en une seule pièce une pièce de moyeu (17) et, en partant de celle-ci radialement vers l'extérieur, des fentes (18') et les éléments de guidage (18) sous forme d'aube directrice.

14. Silencieux selon la revendication 1, **caractérisé en ce que** chacun des éléments déviateurs (13 à 16) est disposé sur un tube porteur (11) qui guide l'agent gazeux.

15. Silencieux selon la revendication 1, **caractérisé en ce que** les éléments déviateurs (13 à 16) équipés des éléments de guidage (18) sont fabriqués sous forme de corps (17') en disque à partir d'anneaux plats en tôle et comportent sous forme d'ébauches de disque des fentes (18') étroites qui s'étendent radialement et en ligne droite de l'extérieur vers l'intérieur.

16. Silencieux selon la revendication 1, **caractérisé en ce que** les angles d'incidence (de +α à - α) inclinés en sens contraire ont la même valeur angulaire absolue.

17. Silencieux selon la revendication 1, **caractérisé en ce que** les éléments déviateurs (13 à 16) munis d'une pièce de moyeu (17) sont disposés sur un support (24) ou un élément porteur (11) placé au centre du boîtier (2).

18. Silencieux selon la revendication 1, **caractérisé en ce que** la longueur axiale du boîtier (2) et/ou d'une partie de boîtier (3, 5) a des dimensions telles qu'on peut appliquer des éléments déviateurs (13 à 16) en nombre différent et adapté à chaque cas particulier.

19. Silencieux selon la revendication 1, **caractérisé en ce qu'**on l'utilise pour le moteur à combustion interne d'un prototype d'avion.
